# EUROPÄISCHE PATENTSCHRIFT

(11) **EP 0 288 948 B1**
(45) Veröffentlichungstag und Bekanntmachung des Hinweises auf die Patenterteilung: **15.09.1993**
(21) Anmeldenummer: 88106563.5
(22) Anmeldetag: 23.04.1988
(51) Int. Cl.: G03D 17/00, G03D 13/00

(54) **Verfahren und Vorrichtung zum Anfertigen von Fotopositiven**
Method and device to produce photopositives
Méthode et dispositif de réalisation de photopositifs

(30) Priorität: 25.04.1987 DE 3713904
(43) Veröffentlichungstag der Anmeldung: 02.11.1988
(73) Patentinhaber: CeWe Color AG & Co., D-26133 Oldenburg (DE)
(72) Erfinder: Schwithal, Herman, D-2900 Oldenburg (DE)
(74) Vertreter: Jabbusch, Wolfgang, Dr.Jur. Jabbusch, Wehser & Lauerwald Patentanwälte

(56) Entgegenhaltungen:
- EP-A- 0 136 979
- DE-A- 1 807 750
- DE-A- 3 623 084
- FR-A- 2 203 098
- US-A- 4 159 171

## Beschreibung

Die Erfindung betrifft ein Verfahren zum Anfertigen von Fotopositiven, bei welchem ein Fotopapierband aus unbelichtetem Fotopapier zur Belichtung einen Fotoprinter durchläuft, bevor das Fotopapier in einer Entwicklungsmaschine entwickelt wird.

Sowohl das unbelichtete Fotopapier, welches zum Belichten in den Fotoprinter eingebracht wird, als auch das belichtete Fotopapier, welches noch nicht entwickelt und fixiert ist, muß vor Licht geschützt werden. Zum Lichtschutz des Fotopapieres ist es bekannt, das Fotopapier aus einem Papiervorrat in lichtdichte Kassetten einzulegen, das Fotopapier in diesen lichtdichten Kassetten zum Fotoprinter zu bringen, die Kassetten in den Fotoprinter einzusetzen, aus denen das Fotopapierband, durch das Gehäuse des Fotoprinters lichtgeschützt, den Fotoprinter entlang eines Führungskanals in eine zweite lichtdichte Kassette durchläuft, die zweite lichtdichte Kassette aus dem Fotoprinter zu entnehmen und das belichtete Fotopapier in dieser zweiten Kassette einer Entwicklungsmaschine zuzuführen, in die es innerhalb einer Dunkelkammer eingeführt wird, wobei das Fotopapierband aus der Kassette entnommen werden kann.

Diese bekannte Handhabung des Fotopapieres zum Lichtschutz des Fotopapieres ist relativ umständlich and unökonomisch.

Nach der DE-A-0 136 979 ist ein Verfahren zum Anfertigen von Fotopositiven bekannt, bei dem die Maschinen, dort ein Filmentwickler, ein Fotoprinter und eine Entwicklermaschine, eine Dunkelkammer gemeinsam haben, von der aus eine Beschickung mit unbelichtetem, lichtempfindlichen Fotomaterial möglich ist. Fotopapierband wird dort vor dem Einbringen in den Fotoprinter in der Dunkelkammer gehandhabt und von dieser Dunkelkammer aus in den Fotoprinter lichtgeschützt eingeleitet.

Der Erfindung liegt daher die Aufgabe zugrunde, ein Verfahren der eingangs genannten Gattung dahingehend zu verbessern, daß die Handhabung des noch nicht entwickelten und fixierten Fotopapieres erleichtert wird und ökonomischer wird.

Die Aufgabe ist durch das Verfahren nach Anspruch 1 gelöst worden.

Beim erfindungsgemäßen Verfahren wird der Fotoprinter mit Vorteil von einer Dunkelkammer aus mit Fotopapier versorgt, so daß ein Transport des Fotopapieres in Kassetten zu dem Fotoprinter entfallen kann. Hierdurch werden nicht nur relativ kostenaufwendige Kassetten gespart, sondern es wird auch die Handhabung des Fotopapieres erleichtert, die für die Handhabung benötigte Zeit wird verkürzt und die Handhabung wird somit ökonomischer. Insbesondere kann das Einfüllen des Fotopapiers und das Herausnehmen des Fotopapiers aus den Kassetten entfallen. Vorzugsweise kann das Fotopapier auch in derselben Dunkelkammer bevorratet werden, so daß das Fotopapier nahezu gar nicht die Dunkelkammer verlassen muß. Im einfachsten Fall kann zur Durchführung des Verfahrens der Fotoprinter ganz oder zum Teil innerhalb der Dunkelkammer angeordnet sein und in der Dunkelkammer bedient und mit Fotopapier versorgt werden. Der Fotoprinter wird jedoch eingangsseitig mit der Dunkelkammer lichtdicht verbunden, so daß das Fotopapier aus der Dunkelkammer heraus in den Fotoprinter eingeleitet wird.

Das Fotopapierband wird nach dem Belichtungsvorgang im Fotoprinter lichtgeschützt aus dem Fotoprinter in eine Dunkelkammer, vorzugsweise in dieselbe Dunkelkammer zurück, herausgeleitet. Der Fotoprinter könnte aber auch zwischen zwei Dunkelkammern angeordnet sein, so daß das Fotopapier von einer Dunkelkammer durch den Fotoprinter in eine zweite Dunkelkammer herübergeleitet wird. Durch die Wiedereinleitung in eine Dunkelkammer entfällt mit Vorteil auch der Transport des belichteten Fotopapiers zur Entwicklungsmaschine in Kassetten, da das belichtete Fotopapier vorzugsweise in die Dunkelkammer herausgeleitet wird, von der aus die Entwicklungsmaschine bedient werden kann, so daß das belichtete Fotopapierband innerhalb der Dunkelkammer zu der Entwicklungsmaschine verlagert und in die Entwicklungsmaschine eingeführt werden kann.

Eine Vorrichtung zum Anfertigen von Fotopositiven, mit wenigstens einem Fotoprinter zur Belichtung von unbelichtetem Fotopapierband, mit wenigstens einer Dunkelkammer und mit wenigstens einer von der Dunkelkammer zum Einbringen von belichtetem Fotopapier zugänglichen Entwicklungsmaschine, zur Durchführung des erfindungsgemäßen Verfahrens, für die auch selbständiger Schutz beansprucht wird, zeichnet sich dadurch aus, daß der Fotoprinter im Handhabungsbereich der Dunkelkammer angeordnet ist und daß der Fotoprinter zum Einbringen des unbelichteten Fotopapiers und zur Entnahme des belichteten Fotopapiers von dem Innern der Dunkelkammer her lichtdicht zugänglich ist. Dabei kann der Fotoprinter im einfachsten Fall ganz oder zum Teil innerhalb der Dunkelkammer angeordnet sein. Vorzugsweise ist der Fotoprinter jedoch außerhalb der Dunkelkammer angeordnet und weist die Dunkelkammerwand wenigstens eine Öffnung auf, die mit einem Führungskanal des Fotoprinters für das Fotopapierband durch eine lichtdichte Schleuse verbunden ist. Der Führungskanal verläuft etwa in Längsrichtung des Fotoprinters und mündet jeweils in den Stirnseiten des Fotoprinters. Der Fotoprinter kann beispielsweise mit einer Längswand zur Dunkelkammer gestellt sein und die Dunkelkammerwand weist vorzugsweise zwei Öffnungen auf, die jeweils mit einem Ende des Führungskanals des Fotoprinters verbunden sind. Eine besonders einfache Ausbildung der Schleusen ist dann möglich, wenn der Fotoprinter in einer Nische der Dunkelkammerwand angeordnet ist und dabei an drei Seiten von der Dunkelkammerwand umgeben ist.

Bei einer bevorzugten Ausbildung der erfindungsgemäßen Vorrichtung ist der Fotoprinter mit einer seiner Stirnseiten, seiner Eingangs- oder Ausgangsseite, in deren Bereich sich eine Mündung des Führungskanals befindet, zur Dunkelkammerwand gestellt. Dabei ist vorzugsweise die lichtdichte Schleuse, die eine der Öffnungen der Dunkelkammerwand mit der Mündung des Führungskanals des Fotoprinters im Bereich der der Dunkelkammer abgewandten Stirnseite verbindet, als Führungstunnel ausgebildet. Innerhalb dieses Führungstunnels sind bei einer bevorzugten Ausbildung Fördermittel, vorzugsweise Förderbänder, für das Fotopapierband angeordnet.

Der Führungstunnel ist vorzugsweise über den Fotoprinter hinweggeführt, und der Führungstunnel ist im Bereich der der Dunkelkammer abgewandten Stirnseite des Fotoprinters als lotrecht aufragender Schrank ausgebildet. Unregelmäßigkeiten bei der Fördergeschwindigkeit des Fotopapierbandes innerhalb des Fotoprinters oder der Führungstunnels können bei einer Weiterbildung der Erfindung mit Vorteil dadurch ausgeglichen werden, daß in dem Schrank Umlenkelemente für das Fotopapierband zur Bildung von Fotopapierband-Speicherschleifen angeordnet sind.

Der Fotoprinter ist vorzugsweise mit seiner Ausgangsstirnseite zur Dunkelkammerwand gestellt, da dann das Fotopapierband unmittelbar nach der Belichtung direkt in die Dunkelkammer eintritt, ohne einen größeren Weg zurücklegen zu müssen, so daß das belichtete Fotopapierband relativ schnell der Entwicklungsmaschine zur Verfügung gestellt werden kann.

Für die Handhabung des Fotopapierbandes innerhalb der Dunkelkammer sind bei einer bevorzugten Ausbildung in der Dunkelkammer, etwa den Öffnungen der Dunkelkammer benachbart, Auf- und Abspuleinrichtungen für das Fotopapierband angeordnet. Das Fotopapierband kann somit zur Vereinfachung der Handhabung rollenweise dem Fotoprinter für die Belichtung zur Verfügung gestellt werden und gleichfalls rollenweise nach der Belichtung vom Fotoprinter zur Entwicklungsmaschine verlagert werden.

Nach einer letzten Weiterbildung der Erfindung sind im Bereich derselben Dunkelkammer mehrere Fotoprinter und mehrere Entwicklungsmaschinen angeordnet.

Ein Ausführungsbeispiel, aus dem sich weitere erfinderische Merkmale ergeben, ist in der Zeichnung schematisch dargestellt. Die Zeichnung zeigt einen Fotoprinter 1, der in seinem Innern einen Führungskanal 2 für ein Fotopapierband 3 aufweist, durch welchen das Fotopapierband 3 beim Belichtungsvorgang geführt wird. Der Fotoprinter 1 ist mit seiner Ausgangsstirnseite 4 zu einer Dunkelkammerwand 5 einer Dunkelkammer 6 gestellt. Die Ausgangsmündung des Führungskanals 2 ist über eine lichtdichte Schleuse 7 mit einer Öffnung 8 der Dunkelkammerwand 5 verbunden. Die Eingangsmündung des Führungskanals 2 ist mit einer zweiten Öffnung 9 in der Dunkelkammerwand 5 über einen lichtdichten Führungstunnel 10 verbunden, der über den Fotoprinter 1 hinweggeführt ist und der im Bereich der der Dunkelkammerwand 5 abgewandten Stirnseite des Fotoprinters 1 als lotrechter schrank 11 ausgebildet ist. Innerhalb des Führungstunnels 10 sind Fördermittel für das Fotopapierband 3 vorgesehen. In dem als Schrank 11 ausgebildeten Abschnitt des Führungstunnels 10 sind Umlenkelemente 12 angeordnet, mittels derer das Fotopapierband 3 in Speicherschleifen umgelenkt wird.

In der Dunkelkammer 6 sind Aufspuleinrichtungen 13 und Abspuleinrichtungen 14 für das Fotopapierband in den den Öffnungen 8, 9 benachbarten Bereichen angeordnet.

## Patentansprüche

1. Verfahren zum Anfertigen von Fotopositiven, bei welchem ein Fotopapierband (3) aus unbelichtetem Fotopapier zur Belichtung einen Fotoprinter (1) durchläuft, bevor das Fotopapier in einer Entwicklungsmaschine entwickelt wird, wobei das Fotopapierband vor dem Einbringen in den Fotoprinter in einer Dunkelkammer (6) gehandhabt wird und zum Einbringen in den Fotoprinter das Fotopapierband unmittelbar von dieser Dunkelkammer aus in den Fotoprinter lichtgeschützt eingeleitet wird,
dadurch gekennzeichnet,
daß das Fotopapierband (3) nach dem Belichtungsvorgang im Fotoprinter (1) lichtgeschützt aus dem Fotoprinter (1) in eine Dunkelkammer (6), vorzugsweise zurück in dieselbe Dunkelkammer, in der das Fotopapierband vor dem Einbringen in den Fotoprinter gehandhabt wird, geleitet wird, und daß das belichtete Fotopapierband (3) innerhalb der Dunkelkammer zu einer Entwicklungsmaschine verlagert und in die Entwicklungsmaschine eingeführt wird.

2. Vorrichtung zum Anfertigen von Fotopositiven, mit wenigstens einem Fotoprinter zur Belichtung von unbelichtetem Fotopapierband, mit wenigstens einer Dunkelkammer und mit wenigstens einer von der Dunkelkammer zum Einbringen von belichtetem Fotopapier zugänglichen Entwicklungsmaschine, zur Durchführung des Verfahrens nach Anspruch 1, wobei
der Fotoprinter (1) im Handhabungsbereich der Dunkelkammer (6) angeordnet ist und der Fotoprinter (1) zum Einbringen des unbelichteten Fotopapierbandes und zur Entnahme des belichteten Fotopapierbandes von dem Inneren der Dunkelkammer (6) her lichtdicht zugänglich ist.

3. Vorrichtung nach Anspruch 2, dadurch gekennzeichnet, daß die Dunkelkammerwand (5) wenigstens eine Öffnung (8,9) aufweist, die mit einem Führungskanal (2) für das Fotopapierband (3) des außerhalb der Dunkelkammer (6) angeordneten Fotoprinters (1) durch eine lichtdichte Schleuse (7,10) verbunden ist.

4. Vorrichtung nach Anspruch 3, dadurch gekennzeichnet, daß die Dunkelkammerwand (5) zwei Öffnungen (8,9) aufweist, die jeweils mit einem Ende des Führungskanals (2) des Fotoprinters (1) verbunden sind.

5. Vorrichtung nach einem der Ansprüche 3 oder 4, dadurch gekennzeichnet, daß der Fotoprinter (1) mit einer seiner Stirnseiten (4), seiner Eingangs- oder Ausgangsseite, in deren Bereich sich eine Mündung des Führungskanals (2) befindet, zur Dunkelkammerwand (5) gestellt ist.

6. Vorrichtung nach Anspruch 4 und 5, dadurch gekennzeichnet, daß die lichtdichte Schleuse, die eine der Öffnungen (9) der Dunkelkammerwand (5) mit der Mündung des Führungskanals (2) des Fotoprinters (1) im Bereich der der Dunkelkammerwand (5) abgewandten Stirnseite verbindet, als Führungstunnel (10) ausgebildet ist.

7. Vorrichtung nach Anspruch 6, dadurch gekennzeichnet, daß im Führungstunnel (10) Fördermittel, vorzugsweise Förderbänder, für das Fotopapierband (3) angeordnet sind.

8. Vorrichtung nach einem der Ansprüche 6 oder 7, dadurch gekennzeichnet, daß der Führungstunnel (10) über den Fotoprinter (1) hinweggeführt ist und daß der Führungstunnel (10) im Bereich der der Dunkelkammer (6) abgewandten Stirnseite des Fotoprinters (1) als lotrecht aufragender Schrank (11) ausgebildet ist.

9. Vorrichtung nach Anspruch 8, dadurch gekennzeichnet, daß in dem Schrank (11) Umlenkelemente (12) für das Fotopapierband (3) zur Bildung von Fotopapierband-Speicherschleifen angeordnet sind.

10. Vorrichtung nach einem der Ansprüche 5 bis 7, dadurch gekennzeichnet, daß der Fotoprinter (1) mit seiner Ausgangsstirnseite (4) zur Dunkelkammerwand (5) gestellt ist.

11. Vorrichtung nach einem der Ansprüche 4 bis 10, dadurch gekennzeichnet, daß etwa den Öffnungen (8,9) der Dunkelkammerwand (5) benachbart in der Dunkelkammer (6) Auf- und Abspuleinrichtungen (13,14) für das Fotopapierband (3) angeordnet sind.

12. Vorrichtung nach einem der Ansprüche 2 bis 10, dadurch gekennzeichnet, daß im Handhabungsbereich derselben Dunkelkammer (6) mehrere Fotoprinter (1) und mehrere Entwicklungsmaschinen angeordnet sind.

## Claims

1. Method of producing photopositives, according to which a photographic paper strip (3) composed of unexposed photographic paper for exposure passes through a photographic printer (1), whereupon the photographic paper is developed in a continuous processor, the photographic paper strip being handled in a darkroom (6) before being inserted into the photographic printer, the photographic paper strip being protected from light as it passes directly from said darkroom into the photographic printer, characterised in that after being exposed in the photographic printer (1) the photographic paper strip (3) passes, protected from light, from the photographic printer (1) into a darkroom (6), preferably back into the same darkroom as the one in which the photographic paper strip is handled before insertion into the photographic printer, and in that the exposed photographic paper strip (3) is transferred to a continuous processor inside the darkroom and is inserted into the continuous processor.

2. Device for producing photopositives, having at least one photographic printer for exposing an unexposed photographic paper strip, having at least one darkroom and at least one continuous processor accessible from the darkroom for the insertion of exposed photographic paper for executing the method according to claim 1, wherein the photographic printer (1) is disposed in the handling area of the darkroom (6) and the photographic printer (1) is accessible from the inside of the darkroom (6) in a light-tight manner for the insertion of unexposed photographic paper strip and for the removal of exposed photographic paper strip.

3. Device according to claim 2, characterised in that the darkroom wall (5) has at least one aperture (8, 9), which communicates via a light-tight sluice (7, 10) with a guide channel (2) for the photographic paper strip (3) of the photographic printer (1) disposed outside the darkroom (6).

4. Device according to claim 3, characterised in that the darkroom wall (5) has two apertures (8, 9), each connected to a respective end of the guide channel (2) of the photographic printer (1).

5. Device according to one of claims 3 or 4, characterised in that the photographic printer (1) is positioned with one of its end faces (4) - its inlet and outlet ends - at which an opening of the guide channel (2) is located, facing the darkroom wall (5).

6. Device according to claim 4 and 5, characterised in that the light-tight sluice, which connects one of the apertures (9) of the darkroom wall (5) to the opening of the guide channel (2) of the photographic printer (1) at the end face remote from the darkroom wall (5), is formed as a guide tunnel (10).

7. Device according to claim 6, characterised in that conveyor means, preferably conveyor belts, for the photographic paper strip (3) are disposed in the guide tunnel (10).

8. Device according to one of claims 6 or 7, characterised in that the guide tunnel (10) passes beyond the photographic printer (1) and in that the guide tunnel (10) is formed at the end of the photographic printer (1) remote from the darkroom (6) as a vertically projecting cabinet (11).

9. Device according to claim 8, characterised in that reversing elements (12) for the photographic paper strip (3) are disposed in the cabinet (11) to form photographic paper strip storage loops.

10. Device according to one of claims 5 to 7, characterised in that the photographic printer (1) is positioned with its outlet end face (4) towards the darkroom wall (5).

11. Device according to one of claims 4 to 10, characterised in that winding-on and winding-off devices (13, 14) for the photographic paper strip (3) are disposed in the darkroom (6) approximately adjacent to the apertures (8, 9) of the darkroom wall (5).

12. Device according to one of claims 2 to 10, characterised in that a plurality of photographic printers (1) and a plurality of continuous processors are disposed in the handling area of the same darkroom (6).

## Revendications

1. Procédé pour la réalisation de positifs photographiques, selon lequel une bande de papier photographique (3) parcourt, pour son exposition, une imprimante photographique (1) avant le développement de ce papier photographique dans une machine de développement, ladite bande de papier photographique étant traitée, avant son introduction dans l'imprimante, dans une chambre noire (6) et, pour son introduction dans l'imprimante, cette bande de papier photographique étant conduite directement et protégée de la lumière de cette chambre noire dans l'imprimante, caractérisé en ce que la bande de papier photographique (3), après l'opération d'exposition dans l'imprimante (1), est reconduite, protégée de la lumière, à partir de cette imprimante (1), dans une chambre noire (6), de préférence la même chambre noire dans laquelle la bande a déjà été traitée avant son introduction dans l'imprimante et, en ce que la bande de papier photographique exposée (3) est déplacée, à l'intérieur de la chambre noire, vers une machine de développement et introduite dans cette machine.

2. Dispositif pour la réalisation de positifs photographiques, comportant au moins une imprimante pour l'exposition d'une bande de papier photographique non exposée, ainsi qu'au moins une chambre noire et au moins une machine de développement accessible de la chambre noire pour l'introduction du papier photographique exposé, en vue de la mise en oeuvre du procédé selon la revendication 1, tout en étant prévu que l'imprimante (1) soit disposée dans la zone de traitement de la chambre noire (6) et que cette imprimante (1) soit accessible, de manière étanche à la lumière, de l'intérieur de la chambre noire (6) pour l'introduction de la bande de papier non exposée et pour le prélèvement de la bande de papier exposée.

3. Dispositif selon la revendication 2, caractérisé en ce que la paroi (5) de la chambre noire présente au moins une ouverture (8, 9) qui est reliée par un sas (7, 10) étanche à la lumière à un canal de conduite (2) pour la bande de papier photographique (3) de l'imprimante (1) disposée à l'extérieur de la chambre noire (6).

4. Dispositif selon la revendication 3, caractérisé en ce que la paroi (5) de la chambre noire présente deux ouvertures (8, 9) qui sont reliées respectivement à une extrémité du canal (2) de l'imprimante (1).

5. Dispositif selon l'une des revendications 3 ou 4, caractérisé en ce que l'imprimante (1) est placée vers la paroi (5) de la chambre noire par l'une de ses faces frontales (4), sa face d'entrée ou de sortie, à proximité de laquelle se trouve un débouché du canal (2).

6. Dispositif selon les revendications 4 et 5, caractérisé en ce que le sas étanche à la lumière qui relie l'une des ouvertures (9) de la paroi (5) de la chambre noire au débouché du canal (2) de l'imprimante photographique (1) à proximité de la face frontale opposée de la paroi (5), est configuré en forme de tunnel de quidage (10).

7. Dispositif selon la revendication (6), caractérisé en ce que, à l'intérieur du tunnel de guidage (10) sont disposés des moyens de transport, de préférence des tapis convoyeurs, pour la bande de papier photographique (3).

8. Dispositif selon l'une des revendications 6 ou 7, caractérisé en ce que le tunnel de quidage (10) est conduit au-delà de l'imprimante (1) et que ledit tunnel (10) est configuré, à proximité de la face frontale de l'imprimante (1) opposée à la chambre noire (6), sous forme d'armoire (11) dressée verticalement.

9. Dispositif selon la revendication 8, caractérisé en ce que, à l'intérieur de l'armoire (11), sont disposés des éléments de déviation (12) pour la bande de papier photographique (3) en vue de la formation de boucles de papier accumulées.

10. Dispositif selon l'une des revendications 5 à 7, caractérisé en ce que l'imprimante (1) est disposée, par sa face frontale de sortie (4) en direction de la paroi (5) de la chambre noire.

11. Dispositif selon l'une des revendications 4 à 10, caractérisé en ce que, à proximité des ouvertures (8, 9) de la paroi (5) de la chambre noire, sont disposés, l'intérieur de la chambre noire (6), des dispositifs d'embobinage et de débobinage (13, 14) pour la bande de papier photographique (3).

12. Dispositif selon l'une des revendications 2 à 10, caractérisé en ce que, dans la zone de traitement d'une même chambre noire (6) sont disposées plusieurs imprimantes photographiques (1) et plusieurs machines de développement.
